# EUROPÄISCHE PATENTSCHRIFT

(11) **EP 0 622 190 B1**
(45) Veröffentlichungstag und Bekanntmachung des Hinweises auf die Patenterteilung: **06.03.1996**
(21) Anmeldenummer: 93106913.2
(22) Anmeldetag: 28.04.1993
(51) Int. Cl.: B41C 1/14, B41C 1/05, B41C 1/18

(54) **Vorrichtung zum formstabilen Aufspannen eines dünnwandigen Hohlzylinders**
Device for rigidly fining a thin-walled hollow cylinder
Dispositif pour fixer d'une manière rigide un cylindre creux à parois minces

(43) Veröffentlichungstag der Anmeldung: 02.11.1994
(73) Patentinhaber: Schablonentechnik Kufstein Aktiengesellschaft, A-6330 Kufstein (AT)
(72) Erfinder: Suchan, Erwin, A-6335 Thiersee nr. 385 (AT)
(74) Vertreter: TER MEER - MÜLLER - STEINMEISTER & PARTNER

(56) Entgegenhaltungen:
- EP-A- 0 160 341
- EP-A- 0 320 137
- EP-A- 0 329 217
- US-A- 4 144 812

## Beschreibung

Die Erfindung betrifft eine Vorrichtung gemäß dem Oberbegriff des Patentanspruchs 1. Eine derartige Vorrichtung ist bereits aus der DE-OS 36 01 327 bekannt.

Bei dieser bekannten Vorrichtung wird ein dünnwandiger Hohlzylinder auf eine Schablonenspannwalze aufgespannt. Die Schablonenspannwalze ist dabei als ein in Umfangsrichtung expandierbarer, im gespannten Zustand genau laufender Kreiszylinder ausgebildet. Vorzugsweise ist die Schablonenspannwalze pneumatisch expandierbar.

Mit Hilfe der genannten Vorrichtung lassen sich Schablonen, die z. B. im Bereich der Textildrucktechnik zum Einsatz kommen, auf photomechanischem Wege dessinieren.

Dazu kann ein bereits als dünnes, zylinderförmiges Metallsieb ausgebildeter Hohlzylinder mit einer Wandstärke von einigen hundertstel bis zu einigen zehntel Millimetern mit einer ebenfalls sehr dünnen Lack- oder Polymerschicht überzogen werden. Diese Lack- oder Polymerschicht wird dann z. B. mittels eines fokussierten Laserstrahls an musterbedingt vorbestimmten Stellen abgedampft und/oder verbrannt.

Ebenso kann eine noch flüssige Polymerschicht auf das dünne, zylinderförmige Metallsieb aufgetragen und dort ggf. thermisch vorgetrocknet werden, so daß die Oberfläche nicht mehr klebrig erscheint. Anschließend wird die Oberfläche, z. B. ebenfalls durch einen fokussierten Laserstrahl, an jenen Stellen durch Lichteinwirkung ausgehärtet, an welchen das gewünschte Muster ein Verbleiben des Lacks und somit ein Verschließen der kleinen Öffnungen des Metallsiebs verlangt. Auch läßt sich eine Schablone durch Lochung eines dünnwandigen und noch ungelochten Hohlzylinders herstellen, der z. B. aus einem Metallblech oder aus einer Kunststoff-Folie besteht, wobei das Lochen wiederum durch einen fokussierten Laserstrahl erfolgt.

Bei der punktweisen Belichtung des Hohlzylinders wird dieser sehr schnell um seine Zylinderachse gedreht, während der Fokuspunkt der auftreffenden Strahlung in Längsrichtung der Zylinderachse verschoben wird. Der Fokuspunkt überstreicht daher eine wendelförmige Bahn auf der Oberfläche des Hohlzylinders, so daß sich dieser durch Ein- und Ausschalten des Belichtungsstrahls in gewünschter Weise gravieren läßt.

In all diesen Fällen ist die genaue Rundhaltung und Führung des langen und extrem dünnwandigen Hohlzylinders während dessen Drehbewegung unbedingt erforderlich. Es konnten bisher allerdings keine voll befriedigenden Ergebnisse erzielt werden, da die expandierbare Schablonenspannwalze während der Expansion abhängig von der erforderlichen Ausdehnung zu ungenauerAusweitung neigt, wodurch oftmals die gewünschte Führungsgenauigkeit verfehlt wurde. Innen und außen gelegene Führungsringe können andererseits ohne Spiel nicht verschoben werden und führen deswegen zu ungenauem Lauf des dünnen Hohlzylinders auch dann, wenn diese Ringe als Luftlager ausgebildet werden. In diesem Fall kann weder eine genaue Auszentrierung noch eine Ruhigstellung der Schablone im gewünschten Umfang erhalten werden.

Der Erfindung liegt die Aufgabe zugrunde, die Vorrichtung der eingangs genannten Art so weiterzubilden, daß durch geeignete Ausbildung von Strömungswegen zwischen dem Trägerzylinder und dem Hohlzylinder letzterer einwandfrei auszentriert und völlig ruhiggestellt werden kann.

Die Lösung der gestellten Aufgabe ist im kennzeichnenden Teil des Patentanspruchs 1 angegeben. Vorteilhafte Weiterbildungen der Erfindung sind den Unteransprüchen zu entnehmen.

Eine Vorrichtung zum formstabilen Aufspannen eines dünnwandigen Hohlzylinders, mit einem um seine Zylinderachse drehbaren, hohlen Trägerzylinder, über den der Hohlzylinder schiebbar ist, zeichnet sich erfindungsgemäß dadurch aus, daß in der Zylinderwand des Trägerzylinders eine Vielzahl von Durchgangsöffnungen vorhanden ist, die sowohl in Längs- als auch in Umfangsrichtung des Trägerzylinders verteilt angeordnet sind, der Außendurchmesser des Trägerzylinders so gewählt ist, daß der Hohlzylinder mit nur geringem Spiel unmittelbar auf ihm zu liegen kommt, und durch die Durchgangsöffnungen des Trägerzylinders von innen nach außen ein unter Überdruck stehendes Fluid strömt.

Der Trägerzylinder und der Hohlzylinder sind so ausgebildet, daß zwischen dem Innendurchmesser des Hohlzylinders und dem Außendurchmesser des Trägerzylinders nur ein sehr geringes Spiel vorhanden ist, das beispielsweise nur wenige hundertstel bis zehntel Millimeter beträgt. Das aus den Durchgangsöffnungen des Trägerzylinders ausströmende Fluid bewirkt daher eine sehr genaue Auszentrierung des Hohlzylinders auf dem Trägerzylinder. Diese Zentrierung bleibt auch dann erhalten, wenn ein Großteil der musterbedingt freizulegenden Öffnungen im Hohlzylinder schon vorhanden sind und aus diesen das Fluid ausströmen kann. Die sich im Ringraum zwischen Trägerzylinder und Hohlzylinder ausbildende Strömung ruft eine außerordentlich gute Zentrierung und starke Bedämpfung der ansonsten unvermeidbaren Schwingungen des Hohlzylinders relativ zum Trägerzylinder hervor, wie anhand der Kontrolle von Mustern festgestellt wurde, die mit Hilfe von so hergestellten Druckschablonen erzeugt wurden.

Nach einer vorteilhaften Ausgestaltung der Erfindung sind die Durchgangsöffnungen sowohl in Längs- als auch in Umfangsrichtung des Trägerzylinders gleichmäßig verteilt angeordnet. Dies erleichtert die Herstellung des Trägerzylinders. Die Verteilung der Durchgangsöffnungen in Längsrichtung des Trägerzylinders kann sich aber auch nach einer vorgegebenen Funktion ändern, um auf diese Weise Abschnitte des Hohlzylinders, die zu stärkeren Schwingungen neigen, besser auszentrieren bzw. bedämpfen zu können. Mit anderen Worten kann in denjenigen Bereichen, in denen größere Schwingungen (Schwingungsbäuche) des Hohlzylinders zu erwarten sind, eine größere Dichte von Durchgangsöffnungen vorhanden sein als in denjenigen Bereichen, in denen Schwingungen des Hohlzylinders nicht so stark auftreten. Statt der Dichte der Durchgangsöffnungen kann in entsprechender Weise auch die Größe der Durchgangsöffnungen gewählt werden, um denselben Zweck zu erzielen. Vorzugsweise sind die Durchgangsöffnungen im wesentlichen im gesamten vom Hohlzylinder abgedeckten Bereich des Trägerzylinders vorhanden, um auch die Endbereiche des Hohlzylinders zentrieren bzw. bedämpfen zu können, so daß sich der Hohlzylinder möglichst über dessen gesamte Länge zur Bildung eines Musters heranziehen läßt. Durch eine Neigung der Durchgangsöffnungen bei größerer Wandstärke des Trägerzylinders vorzugsweise in Längsrichtung seiner Zylinderachse läßt sich der Dämpfungseffekt noch weiter verbessern. In diesem Fall kann die Wandstärke des Trägerzylinders im Millimeterbereich liegen. Verzichtet man auf die Schrägstellung der Durchgangsöffnungen, kann die Wandstärke dagegen im Bereich von 0,15 bis 0,5 mm liegen, so daß sich galvanoplastisch herstellbare Trägerzylinder verwenden lassen, die äußerst kostengünstig herstellbar sind.

Nach einer Weiterbildung der Erfindung ist der Trägerzylinder an seinen beiden Stirnseiten durch ihn aufnehmende, drehbar gelagerte Zentrierzylinder abgeschlossen, von denen wenigstens einer einen koaxial verlaufenden Durchgangskanal aufweist. Durch den Durchgangskanal strömt das Fluid ins Innere des Trägerzylinders und dann über dessen Durchgangsöffnungen in den Ringraum zwischen Hohlzylinder und Trägerzylinder hinein. Sind beide Zentrierzylinder mit koaxial verlaufenden Durchgangskanälen versehen, so läßt sich eine noch gleichmäßigere Druckverteilung im Inneren des Trägerzylinders und damit auch im Ringraum zwischen Hohlzylinder und Trägerzylinder erzielen.

Einer der Zentrierzylinder ist mit einem Drehantrieb gekoppelt, um den Trägerzylinder in Drehung zu versetzen. Dabei kann der Trägerzylinder mit beiden Zentrierzylindern fest verbunden sein und eine Einheit bilden.

Der Trägerzylinder selbst kann z. B. aus Metall bestehen, so daß er außerordentlich formstabil ist. Er kann aber auch aus Kunststoff hergestellt sein, wenn die Wanddicke entsprechend gewählt ist. Auch in diesem Fall läßt sich eine ausreichende Formstabilität erzielen.

Nach einer anderen vorteilhaften Weiterbildung weist der mit dem Drehantrieb gekoppelte Zentrierzylinder eine kegelförmige Erweiterung auf, auf die eine Stirnseite des Hohlzylinders aufschiebbar ist. Über diese kegelförmige Erweiterung kann eine gewisse Vorzentrierung des Hohlzylinders erfolgen, wodurch sich die Ergebnisse hinsichtlich der Auszentrierung und Bedämpfung noch weiter verbessern lassen.

Der nicht mit dem Drehantrieb gekoppelte Zentrierzylinder ist als mitlaufender Zentrierzylinder ausgebildet und wird von einer Reitstockkörnerspitze gehalten. Hierbei können der mitlaufende Zentrierzylinder und die Reitstockkörnerspitze jeweils mit zentralen Durchgangskanälen versehen sein, die in Längsrichtung dieser Elemente verlaufen und miteinander verbunden sind. Über diese Durchgangskanäle läßt sich das Innere des Trägerzylinders ebenfalls mit dem unter Druck stehenden Fluid versorgen.

Die Reitstockkörnerspitze ist nach einer Weiterbildung der Erfindung samt Reitstock entfernbar bzw. im entsprechenden Trägerbett absenkbar gelagert, um den Hohlzylinder auf den Trägerzylinder aufschieben bzw. von diesem abnehmen zu können.

Mittels einer Gebläse- oder Luftkompressionseinrichtung wird Luft durch die genannten Durchgangskanäle ins Innere des Trägerzylinders geblasen, wobei für jede Seite des Trägerzylinders eine getrennte Gebläse- oder Luftkompressionseinrichtung vorhanden sein kann. Für beide Seiten kann aber auch eine gemeinsame Einrichtung verwendet werden. Die Gebläse-bzw. Luftkompressionseinrichtungen befinden sich vorzugsweise unterhalb eines den Trägerzylinder tragenden Bettes, um eine möglichst kompakte Vorrichtung zu erhalten.

Nach einer vorteilhaften Ausgestaltung der Erfindung ist eine Einrichtung zum Fixieren des Hohlzylinders relativ zum Trägerzylinder vorhanden. Hierdurch wird sichergestellt, daß sich der Hohlzylinder nicht in Umfangsrichtung oder in Axialrichtung des Trägerzylinders verschieben kann. Darüber hinaus kann eine Einrichtung zur Abdichtung eines Spalts zwischen Hohlzylinder und Trägerzylinder an einer Stirnseite des Hohlzylinders vorhanden sein, vorzugsweise dort, wo der Hohlzylinder mit seiner Stirnseite auf der kegelförmigen Erweiterung liegt. Zur Fixierung des Hohlzylinders am Tägerzylinder und zur Abdichtung des Spalts zwischen Hohlzylinder und Trägerzylinder kann z. B. ein Klebeband verwendet werden. Die andere Stirnseite des Hohlzylinders bleibt unbefestigt. Hier wird der Spalt zwischen Hohlzylinder und Trägerzylinder nicht abgedichtet. Als Fixiereinrichtung können aber auch ein geschlitzter, kegelförmiger Ring auf die Erweiterung aufgesetzt oder Spannklemmen, etc., verwendet werden.

Die Vorrichtung wird vorzugsweise zum formstabilen Aufspannen von Siebdruckzylindern für die photomechanische Dessinierung verwendet. Diese Siebdruckzylinder kommen hauptsächlich im Bereich der Textildrucktechnik zum Einsatz, können aber auch zum Bedrucken anderer Materialien verwendet werden.

Die Erfindung wird nachfolgend unter Bezugnahme auf die Zeichnung näher beschrieben. Es zeigen:
**Figur 1** einen Längsschnitt durch eine Gravurvorrichtung mit eingespanntem Trägerzylinder und darauf liegendem Hohlzylinder,
**Figur 2** einen Längsschnitt durch den vergrößert dargestellten Trägerzylinder mit darauf liegendem Hohlzylinder, und
**Figur 3** einen Schnitt durch die Gravurvorrichtung im Bereich von Träger-und Hohlzylinder.

Die Gravurvorrichtung gemäß den Figuren 1 und 3 besteht aus einem biegesteifen Maschinenbett 1, das auf zwei Säulen 2 und 3 montiert ist. Auf dem Maschinenbett 1 befinden sich ein Spindelstock 4 und ein im Abstand zu ihm angeordneter Reitstock 5. Am Reitstock 5 ist in Richtung auf den Spindelstock 4 weisend eine Reitstockkörnerspitze 6 drehbar gelagert. Zwischen dem Spindelstock 4 und der Reitstockkörnerspitze 6 ist ein Trägerzylinder 7 drehbar gehalten, und zwar über stirnseitige Zentrierzylinder 8 und 9. Die Zentrierzylinder 8 und 9 ragen jeweils zu einem geringen Teil in den Trägerzylinder 7 stirnseitig hinein und können mit diesem fest verbunden sein. Der Trägerzylinder und die Zentrierzylinder 8 und 9 können somit eine Baueinheit bilden.

Der Zentrierzylinder 8 ist mit seiner freien Stirnseite in den Spindelstock 4 einsetzbar und dort drehbar gelagert. Ein im Spindelstock 4 vorhandener und nicht dargestellter Antrieb dient dazu, den Zentrierzylinder 8 und mit ihm den Trägerzylinder 7 in Rotation zu versetzen. Der reitstockseitige Zentrierzylinder 9 ist an seiner freien Stirnseite mit einer zentralen Ausnehmung zur Aufnahme der Reitstockkörnerspitze 6 versehen. Mit anderen Worten läßt sich die aus den Zentrierzylindern 8 und 9 und dem Trägerzylinder 7 bestehende Baueinheit zwischen dem Spindelstock 4 und dem Reitstock 5 um ihre Längs- bzw. Zylinderachse drehen, die parallel zur Längsrichtung des Bettes 1 verläuft. Parallel dazu kann auch der Reitstock 5 verschoben werden, um die Reitstockkörnerspitze 6 in die Ausnehmung an der freien Stirnseite des Zentrierzylinders 9 einführen zu können. Darüber hinaus läßt sich der Reitstock 5 entweder vom Maschinenbett 1 abnehmen oder in dieses versenken, und zwar so weit, daß auf den Trägerzylinder 7 ein dünnwandiger Hohlzylinder 10 aufgeschoben werden kann, wie noch erläutert wird. Zu diesem Zweck überragt die Umfangsseite des Zentrierzylinders 9 die Mantelfläche des Trägerzylinders 7 nicht. Am spindelstockseitigen Ende des Zentrierzylinders 8 kann dieser allerdings in Richtung zum Spindelstock 4 mit einer kegelförmigen Erweiterung 11 versehen sein, auf die der Hohlzylinder 10 mit seiner einen Stirnseite aufgeschoben wird.

Sowohl der Zentrierzylinder 8 als auch der Zentrierzylinder 9 und die Reitstockkörnerspitze 6 sind mit zentralen Durchgangsbohrungen 12, 13 und 14 versehen, wobei die Durchgangsbohrungen 13 und 14 miteinander verbunden sind. Über Rohrleitungen oder flexible Schläuche 15 und 16 stehen die Durchgangsbohrungen 12 und 14 jeweils mit einer Gebläseeinheit 17, 18 in Verbindung. Diese Gebläseeinheiten 17, 18 befinden sich innerhalb des Maschinenbetts 1 und können z. B. Ringkammergebläse sein, die Drücke bis zu etwa 1,0 bar bei entsprechend großer Fördermenge erzeugen können. Anstelle der verwendeten Ringkammergebläse können auch sogenannte Roots-Blower zur Erzeugung der notwendigen Druckluft vorgesehen sein.

Der Trägerzylinder 7 ist mit kleinen und radial verlaufenden Durchgangsöffnungen 19 versehen, aus welchen Luft ausströmen kann. Diese Luft steht im Innern des Trägerzylinders 7 unter einem Überdruck von etwa 0,1 bis 1,0 bar. Die Durchgangsöffnungen 19 sind gleichmäßig sowohl in Umfangsrichtung als auch Längsrichtung des Trägerzylinders 7 verteilt angeordnet, und zwar über die gesamte Länge des Trägerzylinders 7, und weisen z. B. Durchmesser von 0,2 bis 0,5 mm auf. Ihr Abstand in Längsrichtung des Trägerzylinders 7 beträgt etwa 500 mm, während in Umfangsrichtung des Trägerzylinders 7 ein gegenseitiger Abstand von etwa 80 mm vorgesehen ist. Der Trägerzylinder 7 selbst kann einen Durchmesser von mehreren zehn Zentimetern und eine Länge von mehreren Metern aufweisen. Er kann durch die im Spindelstock 4 vorhandene Antriebseinrichtung mit ca. 600 bis 1200 Umdrehungen pro Minute gedreht werden.

Wie anhand der Figur 2 zu erkennen ist, liegt der Hohlzylinder 10 mit nur geringem Spiel auf dem Trägerzylinder 7 auf. Die Dicke des Ringspalts zwischen dem Innendurchmesser des Hohlzylinders 10 und dem Außendurchmesser des Trägerzylinders 7 liegt beispielsweise bei nur einigen hundertstel bis zehntel Millimetern, z. B. bei 0,04 mm.

Wird der Reitstock 5 in die in Figur 1 dargestellte Position 20 abgesenkt, so läßt sich der Hohlzylinder 10 auf den Trägerzylinder 7 und über den Zentrierzylinder 9 hinweg aufschieben. Dabei wird der Hohlzylinder 10 so weit über den Trägerzylinder 7 geschoben, bis die aufgesetzte Stirnseite des Hohlzylinders 10 auf die kegelförmige Erweiterung 11 des Zentrierzylinders 8 aufläuft. Vorzugsweise weist der Hohlzylinder 10 dieselbe axiale Länge wie der Trägerzylinder 7 auf, so daß das andere stirnseitige Ende des Hohlzylinders 10 dann im Bereich des anderen Zentrierzylinders 9 zu liegen kommt. Der Hohlzylinder 10 wird sodann im Bereich der kegelförmigen Erweiterung 11 am Zentrierzylinder 8 fixiert, beispielsweise durch ein in Umfangsrichtung aufgeklebtes Klebeband 21 (Fixiereinrichtung). Dieses Klebeband 21 kann auch eine dichtende Funktion haben, um den noch vorhandenen Spalt zwischen dem Hohlzylinder 10 und der kegelförmigen Erweiterung 11 abzudichten. Das andere Ende des Hohlzylinders 10 bleibt unbefestigt bzw. frei.

Wird der Trägerzylinder 7 mit der gewünschten Drehzahl gedreht, und wird gleichzeitig unter Druck stehende Luft mit Hilfe der Gebläseeinheiten 17 und 18 ins Innere 22 des Trägerzylinders 7 geblasen, so bildet sich in dem von Trägerzylinder 7 und Hohlzylinder 10 gebildeten dünnen Ringraum ein strömendes Luftpolster aus, das hervorragende zentrierende und schwingungsdämpfende Eigenschaften aufweist. Sehr gute Ergebnisse wurden bei einem Druck von etwa 0,5 bar erzielt.

In diesem Zustand läßt sich der auf dem Trägerzylinder liegenden Hohlzylinder 10 gravieren bzw. mit fokussierter Strahlung (S) beaufschlagen. Hierzu läuft ein Schlitten 23 auf Führungen 24 und 25, die sich parallel zur Längsachse des Trägerzylinders 7 erstrecken. Eine der Führungen 25 ist als Spindel ausgebildet, die von einem Schrittmotor 26 angetrieben wird. Der Schlitten 23 kann daher bei Drehung der Spindel 25 parallel zur Längsrichtung des Trägerzylinders 7 bewegt bzw. verschoben werden. Dieser Schlitten 23 nimmt eine nicht dargestellte Gravureinrichtung auf. Letztere kann aus einem Umlenkspiegel mit einer fokussierenden Optik 26 bestehen oder unmittelbar aus einem kleinen Festkörperlaser mit einem Linsensystem, welches den Laserstrahl auf die Zylindermanteloberfläche des Hohlzylinders 10 fokussiert. Die zuerst genannte Belichtungsmöglichkeit geht beispielsweise schon aus der eingangs genannten DE-OS 36 01 327 hervor.

## Patentansprüche

1. Vorrichtung zur formstabilen Lagerung eines dünnwandigen Hohlzylinders (10), mit einem um seine Zylinderachse drehbaren, hohlen Trägerzylinder (7), über den der Hohlzylinder (10) schiebbar ist, **dadurch gekennzeichnet,** daß
- in der Zylinderwand des Trägerzylinders (7) eine Vielzahl von Durchgangsöffnungen (19) vorhanden ist, die sowohl in Längs- als auch in Umfangsrichtung des Trägerzylinders (7) verteilt angeordnet sind,
- der Außendurchmesser des Trägerzylinders (7) so gewählt ist, daß der Hohlzylinder (10) mit nur geringem Spiel unmittelbar auf ihm zu liegen kommt, und
- durch die Durchgangsöffnungen (19) des Trägerzylinders (7) von innen nach außen ein unter Überdruck stehendes Fluid strömt.

2. Vorrichtung nach Anspruch 1, **dadurch gekennzeichnet,** daß die Durchgangsöffnungen (19) sowohl in Längs- als auch in Umfangsrichtung des Trägerzylinders (7) gleichmäßig verteilt angeordnet sind.

3. Vorrichtung nach Anspruch 1, **dadurch gekennzeichnet,** daß sich die Verteilung der Durchgangsöffnungen (19) in Längsrichtung des Trägerzylinders (7) nach einer vorgegebenen Funktion ändert.

4. Vorrichtung nach Anspruch 1, 2 oder 3, **dadurch gekennzeichnet,** daß die Durchgangsöffnungen (19) im wesentlichen im gesamten vom Hohlzylinder (10) abgedeckten Bereich des Trägerzylinders (7) angeordnet sind.

5. Vorrichtung nach Anspruch 1, 2, 3 oder 4, **dadurch gekennzeichnet,** daß die Durchgangsöffnungen (19) die Zylinderwand des Trägerzylinders (7) radial oder schrägverlaufend durchsetzen.

6. Vorrichtung nach einem der Ansprüche 1 bis 5, **dadurch gekennzeichnet,** daß der Trägerzylinder (7) an seinen beiden Stirnseiten durch ihn aufnehmende, drehbar gelagerte Zentrierzylinder (8,9) abgeschlossen ist, von denen wenigstens einer einen koaxial verlaufenden Durchgangskanal (12, 13) aufweist.

7. Vorrichtung nach Anspruch 6, **dadurch gekennzeichnet,** daß einer der Zentrierzylinder (8) mit einem Drehantrieb gekoppelt ist.

8. Vorrichtung nach Anspruch 6 oder 7, **dadurch gekennzeichnet,** daß der mit dem Drehantrieb gekoppelte Zentrierzylinder (8) eine kegelförmige Erweiterung (11) aufweist, auf die eine Stirnseite des Hohlzylinders (10) aufschiebbar ist.

9. Vorrichtung nach Anspruch 6 und 7, **dadurch gekennzeichnet,** daß der mitlaufende Zentrierzylinder (9) von einer Reitstockkörnerspitze (6) gehalten ist und beide Einrichtungen (9, 6) in Längsrichtung verlaufende und miteinander verbundene, zentrale Durchgangskanäle (13, 14) aufweisen.

10. Vorrichtung nach Anspruch 8 oder 9, **dadurch gekennzeichnet,** daß die Reitstockkörnerspitze (6) samt Reitstock (5) entfernbar bzw. absenkbar ist.

11. Vorrichtung nach einem der Ansprüche 6 bis 10, **dadurch gekennzeichnet,** daß mit den Durchgangskanälen (12, 13, 14) eine Gebläse- oder Luftkompressionseinrichtung (17, 18) verbunden ist.

12. Vorrichtung nach einem der Ansprüche 1 bis 11, **gekennzeichnet durch** eine Einrichtung (21) zum Fixieren des Hohlzylinders (10) relativ zum Trägerzylinder (7).

13. Vorrichtung nach einem der Ansprüche 1 bis 12, **gekennzeichnet durch** eine Einrichtung (21) zur Abdichtung eines Spalts zwischen Hohlzylinder (10) und Trägerzylinder (7) an einer Stirnseite des Hohlzylinders (10).

14. Vorrichtung nach einem der Ansprüche 1 bis 13, **dadurch gekennzeichnet,** daß ein zwischen Trägerzylinder (7) und Hohlzylinder (10) vorhandener Ringspalt eine radiale Dicke vorzugsweise im Bereich von 0,02 bis 0,3 mm aufweist.

15. Verwendung der Vorrichtung nach einem oder mehreren der Ansprüche 1 bis 14 zum formstabilen Aufspannen von Siebdruckzylindern für die photomechanische Dessinierung.

## Claims

1. Device for the dimensionally stable mounting of a thin-walled hollow cylinder (10), having a hollow carrier cylinder (7) which can be rotated about its cylinder axis and over which the hollow cylinder (10) can be pushed, characterized in that
- there are present in the cylinder wall of the carrier cylinder (7) a multiplicity of passage openings (19) which are arranged distributed both in the longitudinal direction and in the circumferential direction of the carrier cylinder (7),
- the external diameter of the carrier cylinder (7) is selected such that the hollow cylinder (10) comes to rest directly upon it with only little play, and
- the passage openings (19) of the carrier cylinder (7) are flowed through from the inside to the outside by a fluid which is under a superatmospheric pressure.

2. Device according to Claim 1, characterized in that the passage openings (19) are arranged distributed uniformly both in the longitudinal direction and in the circumferential direction of the carrier cylinder (7).

3. Device according to Claim 1, characterized in that the distribution of the passage openings (19) changes in the longitudinal direction of the carrier cylinder (7) in accordance with a predetermined function.

4. Device according to Claim 1, 2 or 3, characterized in that the passage openings (19) are arranged essentially in the whole region of the carrier cylinder (7) which is covered by the hollow cylinder (10).

5. Device according to Claim 1, 2, 3 or 4, characterized in that the passage openings (19) penetrate the cylinder wall of the carrier cylinder (7) radially or running obliquely.

6. Device according to one of Claims 1 to 5, characterized in that the carrier cylinder (7) is sealed at both its ends by centring cylinders (8, 9) which receive it and are rotatably mounted, and at least one of which has a passage duct (12, 13) running coaxially.

7. Device according to Claim 6, characterized in that one of the centring cylinders (8) is coupled to a rotary drive.

8. Device according to Claim 6 or 7, characterized in that the centring cylinder (8) which is coupled to the rotary drive has a conical widening (11) onto which one end of the hollow cylinder (10) can be pushed.

9. Device according to Claims 6 and 7, characterized in that the concomitantly running centring cylinder (9) is held by a tailstock centre (6) and both apparatuses (9, 6) have central passage ducts (13, 14) running in the longitudinal direction and connected to each other.

10. Device according to Claim 8 or 9, characterized in that the tailstock centre (6) and tailstock (5) can be removed or lowered.

11. Device according to one of Claims 6 to 10, characterized in that a blower apparatus or air compression apparatus (17, 18) is connected to the passage ducts (12, 13, 14).

12. Device according to one of Claims 1 to 11, characterized by an apparatus (21) for fixing the hollow cylinder (10) in relation to the carrier cylinder (7).

13. Device according to one of Claims 1 to 12, characterized by an apparatus (21) for sealing a gap between hollow cylinder (10) and carrier cylinder (7) at one end of the hollow cylinder (10).

14. Device according to one of Claims 1 to 13, characterized in that an annular gap which is present between carrier cylinder (7) and hollow cylinder (10) has a radial thickness which is preferably in the range from 0.02 to 0.3 mm.

15. Use of the device according to one or more of Claims 1 to 14 for the dimensionally stable clamping of screen printing cylinders for photomechanical patterning.

## Revendications

1. Dispositif pour monter d'une façon conférant une stabilité de forme un cylindre creux (10) à parois minces avec un cylindre de support (7) creux, susceptible de tourner autour de son axe de cylindre et sur lequel le cylindre creux (10) peut coulisser, caractérisé par le fait que
- dans la paroi cylindrique du cylindre de support (7) est prévue une pluralité d'ouvertures traversantes (19) réparties tant longitudinalement qu'également dans la direction périphérique du cylindre de support (7),
- le diamètre extérieur du cylindre de support (7) est choisi tel que le cylindre creux (10) vienne se placer directement sur lui avec un faible jeu, et
- un fluide en sur-pression s'écoule à travers les ouvertures traversantes (19) du cylindre de support (17), de l'intérieur vers l'extérieur.

2. Dispositif selon la revendication 1, caractérisé en ce que les ouvertures traversantes (19) sont réparties régulièrement tant dans la direction longitudinale qu'également dans la direction périphérique du cylindre de support (7).

3. Dispositif selon la revendication 1, caractérisé en ce que la répartition des ouvertures traversantes (19) en direction longitudinale du cylindre de support (7) varie selon une fonction prédéterminée.

4. Dispositif selon la revendication 1, 2 ou 3, caractérisé en ce que les ouvertures traversantes (19) sont disposées pratiquement dans la totalité de la zone, couverte par le cylindre creux (10), du cylindre de support (7).

5. Dispositif selon la revendication 1, 2, 3 ou 4, caractérisé en ce que les ouvertures traversantes (19) traversent la paroi cylindrique du cylindre de support (7), en direction radiale ou obliquement.

6. Dispositif selon l'une des revendications 1 à 5, caractérisé en ce que le cylindre de support (7) est délimité à ses deux faces frontales par des cylindres de centrage (8, 9), montés à rotation et le recevant, et dont au moins l'un présente un canal de passage (12, 13) s'étendant coaxialement.

7. Dispositif selon la revendication 6, caractérisé en ce qu'un cylindre de centrage (8) est couplé à un entraînement de rotation.

8. Dispositif selon la revendication 6 ou 7, caractérisé en ce que le cylindre de centrage (8) couplé à l'entraînement en rotation présente un évasement (11) conique, sur lequel la face frontale du cylindre creux (10) peut être enfilée.

9. Dispositif selon les revendications 6 à 7, caractérisé en ce que le cylindre de centrage (10) à rotation conjointe est maintenu par une contre-pointe de centrage d'une poupée mobile (6) et les deux dispositifs (9, 6) présentent des canaux de passage centraux (13, 14), s'étendant en direction longitudinale et reliés entre eux.

10. Dispositif selon la revendication 8 ou 9, caractérisé en ce que la contre-pointe de centrage (6) et la poupée mobile (5) sont susceptibles d'être enlevées ou abaissées.

11. Dispositif selon l'une des revendications 6 à 10, caractérisé en ce qu'un dispositif de soufflante ou de compression d'air (17, 18) est relié aux canaux de passage (12, 13, 14).

12. Dispositif selon l'une des revendications 1 à 11, caractérisé par le fait qu'un dispositif (21) est destiné à assurer la fixations du cylindre creux (10) par rapport au cylindre de support (7).

13. Dispositif selon l'une des revendications 1 à 12, caractérisé par un dispositif (21) destiné à assurer l'étanchéité d'un intervalle existant entre le cylindre creux (10) et le cylindre de support (7), sur une face frontale du cylindre creux (10).

14. Dispositif selon l'une des revendications 1 à 13, caractérisé en ce qu'un intervalle annulaire, existant entre le cylindre de support (7) et le cylindre creux (10), présente une dimension radiale comprise de préférence entre 0,02 et 0,3 mm.

15. Application du dispositif selon l'une ou plusieurs des revendications 1 à 14, pour assurer le bridage, avec stabilité de forme, de cylindres de sérigraphie, pour le dessin photomécanique.
